# EUROPÄISCHE PATENTSCHRIFT

(11) **EP 1 421 975 B1**
(45) Veröffentlichungstag und Bekanntmachung des Hinweises auf die Patenterteilung: **12.07.2006**
(21) Anmeldenummer: 03450259.1
(22) Anmeldetag: 25.11.2003
(51) Int. Cl.: A62B 1/04, E06C 9/14, E04G 21/32, E04B 1/41

(54) **Fertigteil mit Befestigungselement**
Prefabricated element with fastening device
Elément préfabriqué avec dispositif de fixation

(30) Priorität: 25.11.2002 AT 7942002 U
(43) Veröffentlichungstag der Anmeldung: 26.05.2004
(73) Patentinhaber: Canins, Karl-Heinz, 9800 Spittal/Drau (AT)
(72) Erfinder: Herrn Dipl.-Ing. Aichholzer, Josef, A-9800 Spittal/Drau (DE); Herrn Holzfeind Hannes, A-9800 Spittal/Drau (DE); Canins, Karl-Heinz, 9800 Spittal/Drau (AT)
(74) Vertreter: KLIMENT & HENHAPEL

(56) Entgegenhaltungen:
- EP-A- 0 568 934
- EP-A- 1 098 043
- WO-A-02/48481
- CH-A- 325 753
- DE-A- 1 684 247
- DE-U- 7 712 733
- FR-A- 2 481 728
- US-A- 4 528 791
- US-A- 6 102 607

## Beschreibung

Die vorliegende Erfindung bezieht sich auf ein Fertigteil für den Haus- oder Fahrzeugbau, insbesondere zur Verwendung als Teil einer Außenmauer bzw. Außenwand oder eines Fenstersturzes.

In Gebäuden oder Fahrzeugen, die von einer großen Anzahl von Menschen bewohnt bzw. benützt werden, ergibt sich speziell dann, wenn diese Gebäude oder Fahrzeuge mehrere Stockwerke aufweisen im Brandfall die Notwendigkeit, Personen rasch zu evakuieren. Dies gilt für Wohnhäuser gleichermaßen wie für Bürohäuser, Schulen, Heime oder Fahrzeuge mit großer Höhe wie beispielsweise Schiffe oder mehrstöckige Schienenfahrzeuge.

Um dies zu ermöglichen werden in der Praxis unterschiedliche Wege bestritten, beispielweise werden Gebäude mit Fluchtstiegenhäuser versehen, oder Feuerleitern oder Fluchttreppen werden an Gebäude angebaut. Diese Konstruktionen erfüllen zwar weitestgehend die gestellten Anforderungen, sind jedoch in Errichtung und Wartung aufwändig, benötigen zusätzlichen Bauplatz und sind nicht in allen Fällen architektonisch ansprechend zu gestalten. Weiters bieten Feuerleitern und Fluchtstiegenhäuser Einbrechern die Möglichkeit nahezu ungehindert und meist unbeobachtet in die Häuser einzudringen. Es besteht daher immer mehr der Bedarf an Einrichtungen, welche das Abseilen von Personen aus höher gelegenen Stockwerken auf das Erdniveau ermöglichen. Solche Abseilvorrichtungen bestehen im wesentlichen aus geeigneten Sitzgurten, einem Seil und einer Bremsvorrichtung, welche ein gefahrloses Abseilen auf das Erdniveau ermöglichen. Auch Strickleitern, Notrutschen wie sie in Flugzeugen Verwendung finden oder Textilschläuche sind geeignete und bewährte Konstruktionen. Diese Ausrüstungen sind handelsüblich und erprobt und bieten, wenn sie in ausreichender Menge vorhanden sind, neben der objektive Schutzwirkung auch eine subjektive Schutzwirkung vergleichbar mit an Bord eines jeden Schiffes oder Flugzeugs verfügbaren Schwimmwesten.

Die gemeinsame wesentliche Vorrausetzung für den Einsatz all dieser Vorrichtungen ist ein ausreichend dimensionierter Anlenkpunkt samt entsprechend dimensioniertem Befestigungsmittel im Bereich eines Fenstersturzes oder der an den Fenstersturz anschließenden Geschossdecke des Gebäudes bzw. an den seitlich oder unterhalb des Fensters anschließenden Außenwandteilen des Gebäudes oder Fahrzeuges.

Bekannt ist es, solche Anlenkpunkte und Befestigungsmittel in Form von Haken oder Ankern nachträglich an massiven Bauteilen durch Andübeln oder Anschweißen an Stahlkonstruktionen zu befestigen, um dort im Notfall das Einhängen der Abseilvorrichtungen oder ähnlicher Einrichtungen zu ermöglichen. Diese bekannten Befestigungsmittel ragen dadurch jedoch über die Außenflächen der Fensterstürze und Fassaden vor und sind daher optisch störend und müssen, um das Öffnen der Fenster zu ermöglichen, umklappbar ausgeführt werden. Das nachträgliche anbringen der Befestigungsmittel erfordert zudem spezielle Kenntnisse und kann dadurch nur durch Spezialisten erfolgen und ist dadurch aufwändig. Eine definierte, den Normen entsprechende Tragsicherheit lässt sich bei Unkenntnis der vorhandenen Bausubstanz nur sehr schwer sicherstellen.

Aus der WO 02/48481 A1 ist eine Befestigungsvorrichtung mit einem Verschraubungselement bekannt, das in einem Bauteil verankert ist, wo es mittels einer Öse eine Aufnahme für Rettungsmittel bietet. Diese Befestigungsvorrichtung besitzt bereits einen dosenförmigen Bauteilsabschnitt, welcher als Abschalung dient und eine Aufnahme und Abdeckung der Öse ermöglicht. Das Verschraubungselement kann in einer im Bauteil verankerten Hülse axial bewegt werden und wird durch einen Rückhaltemechanismus an seinem Platz gehalten, wobei ein Dämpferelement im Anwendungsfalle eine Dämpfung der in das Befestigungselement eingeleiteten Kraft bewirkt und stoßartige Belastungen verhindern soll. Da das Verschraubungselement in der Hülse beweglich gehalten ist, verursacht dies im Falle des Abseilens einer Person ein subjektives Unsicherheitsgefühl. Ebenso zieht diese Bauweise einen beträchtlichen Fertigungs-und Montageaufwand nach sich und bedingt eine relativ große Bauhöhe.

Des weiteren ist aus der US 4,528,791 eine Befestigungsvorrichtung für Kletterhaken bekannt, welche einen dosenförmigen Behälter aufweist, der mitsamt einem hakenförmigem Dübelfortsatz in Beton eingegossen wird und ein Innengewinde zur Befestigung einschraubbarer Kletterhaken besitzt. Auch hier wurde durch die dosenförmige Abschalung gegenüber dem Trägerelement eine zwar optisch ansprechende Lösung realisiert, die jedoch zwecks Gewährleistung der Stabilität eine beträchtlich große Verankerungstiefe bzw. Bauhöhe bedingt.

Es ist daher die Aufgabe der vorliegenden Erfindung, diese Nachteile zu vermeiden und eine Befestigungsmöglichkeit für Rettungsvorrichtungen wie beispielsweise Abseilvorrichtungen, Strickleitern oder Notrutschen zu schaffen, die ohne viel Aufwand beim Neubau in jedes Haus oder Fahrzeug integriert werden kann.

Erfindungsgemäß wird dies durch ein Fertigteil gemäß Anspruch 1 erreicht.

Der Fertigteil umfasst ein Bauelement mit einem eine Öffnung aufweisenden, dosenförmigen Behälter, der entlang eines Abschnittes der Behälteraußenfläche untrennbar mit dem Bauelement verbunden ist, wobei der durch die Behälterwand eingegrenzte Raum frei vom Material des Bauelements ist und der eingegrenzte Raum über die Öffnung mit der Umgebung in Verbindung steht. Hierbei weist entweder das Fertigteil ein Befestigungsmittel auf, welches innerhalb des Behälters angeordnet ist und welches mit dem Bauelement verbunden ist und im Material des Bauelementes eingebettet ist, oder das Fertigteil weist eine Gewindehülse auf, welche im Bauelement angeordnet und im Material des Bauelementes eingebettet ist und welche das Einschrauben eines Befestigungsmittels über den Innenraum des Behälters ermöglicht. Das Fertigteil weist hierzu eine sich im wesentlichen parallel zur Bodenwand des dosenförmigen Behälters erstreckende, im Bauelement verankerte Gegenplatte auf, die über einen Steg mit dem dosenförmigen Behälter verbunden ist und dieser gemeinsam mit dem Steg und der Gegenplatte aus zwei baugleichen Metallbauteilen gefertigt ist, die zu einem Bauteil verbunden sind.

Durch diese Ausführungsform wird ein stabiles, rationell zu fertigendes und optisch unauffälliges Befestigungsmittel erzielt, welches sich aufgrund der beschriebenen Gegenplattenkonstruktion überdies durch eine relativ geringe Bauhöhe auszeichnet.

Durch die Verwendung eines Fertigteils wird einerseits die herrschende Praxis berücksichtigt, Baustellen bereits mit vorgefertigten Produkten zu beliefern, so dass Vorort diese nur mehr zusammengesetzt werden müssen. Andererseits können die so vorgefertigten definierten Anlenkpunkte und Befestigungsmittel mit definierter Qualität und entsprechend korrekt dimensioniert, wie es den Erfordernissen eines Sicherheitsbauteils entspricht, verbaut und abgenommen werden. Die Befestigungsmittel können selbstverständlich auch zur Befestigung anderer Vorrichtungen wie beispielsweise Flaggen, Gerüsten, Hängematten, Kinderschaukeln, Transparenten, Beleuchtungen oder Weihnachtsdekorationen verwendet werden. In diesem Fall ist die Anbringung in der Nähe eines Fensters nicht zwingend erforderlich.

Durch die kennzeichnenden Merkmale des Anspruchs 2 kann entweder lediglich ein definierter Anlenkpunkt vorgesehen werden, wobei ein entsprechendes Befestigungsmittel erst nachträglich eingeschraubt wird oder aber der erfindungsgemäße Fertigteil wird bereits fertig mit einem Befestigungsmittel geliefert. Hiezu eignet sich insbesondere ein Befestigungsmittel wie bereits aus der WO 01/28632 A1 bekannt.

Das kennzeichnende Merkmal des Anspruchs 3 beschreibt eine bevorzugte Ausführungsform der Erfindung. Durch Einsatz einer an sich bekannten Kunststoffdose kann auf handelsübliche Ware zurückgegriffen werden. Durch den Einsatz von Metall als Werkstoff des dosenförmigen Behälters ergeben sich verbesserte Verarbeitungsmöglichkeiten im Zusammenhang mit dem aus der WO 01/28632 A1 bekannten Befestigungselement.

Durch das Ausrichten von Dose und Bauelement gemäß dem kennzeichnenden Merkmal des Anspruchs 4 steht der dosenförmige Behälter nicht aus dem Bauelement hervor, so dass eine einfache Stapelbarkeit, Transportfähigkeit und Produktion der Fertigteile erreicht wird.

Durch die kennzeichnenden Merkmale des Anspruchs 5 kann das Eindringen von Schmutz in den Behälter verhindert werden. Weiters wird auch das Einnisten von Vögeln oder anderen Tieren verhindert. Die Verwendung von Abdeckdosen vermeidet weiters, dass die Fassade mit "Löchern" versehen ist und gleicht den durch den Verputz und Wärmedämmung oder vorgehängte Fassadenteile entstandenen Fluchtunterschied zwischen Bauelement und Außenfassade aus. Die Abdeckdose kann in derselben Farbe oder demselben Material gehalten werden, wie der Verputz oder die Verkleidung der Außenfassade, so dass sie praktisch nicht zu sehen ist. Alternativ dazu kann sie auch in Signalfarbe gestrichen sein, um ihr Auffinden bei Sichtbehinderung zu ermöglichen.

Durch das kennzeichnende Merkmal des Anspruch 6 kann im Notfall das Befestigungsmittel auch bei Sichtbehinderung wie beispielsweise starker Rauchentwicklung leichter erkannt werden.

Die kennzeichnenden Merkmale der Ansprüche 7 bis 11 beschreiben weitere bevorzugte Ausführungsvarianten der Erfindung wobei diese jeweils auf die unterschiedlichen Einsatzzwecke abgestimmt sind.

Zufolge den kennzeichnenden Merkmalen des Anspruchs 12 ist der den dosenförmigen Behälter und die Gegenplatte miteinander verbindende Steg mit Ausnehmungen, vorzugsweise Öffnungen versehen, innerhalb welcher Stahlbewehrungen des Bauelements angeordnet sind. Durch diese Maßnahme kann ein besonders zuverlässiger Halt des Fertigteils im Bauelement gewährleistet werden.

Im Anschluss erfolgt nun eine detaillierte Beschreibung der Erfindung. Dabei zeigt:
- Fig.1: einen Schnitt durch einen Fenstersturz mit außenseitig angebrachtem Befestigungsmittel
- Fig.2: einen Schnitt durch einen Fenstersturz mit innenseitig angebrachtem Befestigungsmittel
- Fig.3: einen Schnitt durch einen Fertigteil Außenwand (Hohlwandsystem) mit Befestigungsmittel
- Fig.4a-c: eine Detailansicht und zwei Hauptschnitte einer erfindungsgemäßen Ausführungsform des Befestigungsmittels
- Fig.5: einen Schnitt durch einen Mauerstein mit waagrecht eingebautem Befestigungsmittel
- Fig.6: einen Schnitt durch einen Mauerstein mit lotrecht eingebautem Befestigungsmittel
- Fig.7: einen Schnitt durch ein Fertigteil Deckenelement mit Befestigungsmittel
- Fig.8: eine Detailansicht eines Befestigungsmittels

Fig.1 zeigt eine Schnittansicht durch einen Fenstersturz. Der erfindungsgemäße Fertigteil 1 ist dabei außerhalb des Innenraums 2 angeordnet. Demgegenüber ist in Fig.2 ein Schnitt durch einen Fenstersturz mit innenseitig angebrachtem Befestigungsmittel dargestellt. In den gezeigten Ausführungsbeispielen findet als Bauelement 3 eine für den Bau von Fensterstürzen übliche Kombination Verwendung, bestehend aus wannenförmig angeordnetem Ziegelsplittvorsatzbeton 11 der mit Massivbeton ausgegossen ist und mit vorgespannter Stahlbewehrung 4 versehen ist. In das Bauelement 3 ist ein dosenförmiger Behälter 9 entlang eines Abschnitts 5 der Behälteraußenfläche eingegossen. Der Behälter 9 dient auch als Abschalung gegen die Betonteile des Bauelements 3. Ein Befestigungsmittel 8 kann auf zwei Arten am Bauelement 3 befestigt sein. Entweder weisen sowohl der dosenförmige Behälter 9 als auch das Bauelement 3 Bohrungen 6,7 auf, die fluchtend miteinander ausgerichtet sind. In den Bohrungen 6 des Bauelementes 3 ist jeweils eine Gewindehülse oder Mutter angeordnet, in welche das bevorzugte Befestigungsmittel 8 geschraubt werden kann. Zusätzlich ist eine lastverteilende Gegenplatte 18 im Bauelement 3 mitangeordnet, insbesondere vergossen, um eine ausreichende Verankerung zu gewährleisten, welche sich auch bei hohen Lastbeanspruchungen bewährt. Vor allem, wenn im Falle der Verwendung des Bauelements 3 innerhalb von Fensterstürzen, Fertigteilwänden- oder -decken geringe Bauteilstärken vorliegen und die Verankerungslänge der Befestigungsschrauben 21 nicht ausreicht, erweist sich diese Bauweise als sehr vorteilhaft. Die lastverteilende Gegenplatte 18 ist dabei mit dem dosenförmigen Behälter 9 über einen Steg 19 fest verbunden. Sowohl Steg 19, als auch der dosenförmige Behälter 9 und die Gegenplatte 18 sind aus zwei spiegelbildlich angeordneten, baugleichen Elementen aus Metall gefertigt, welche sich zu einem erfindungsgemäßen Bauteil zusammenfügen (siehe Fig. 4a-4c). Der Steg 19 weist Ausnehmungen 20 oder alternativ Bohrungen zur Aufnahme von Bewehrungsstäben 4 auf, um die Ausziehfestigkeit der Konstruktion zu erhöhen.

Wie in den Darstellungen ersichtlich, ist die Gegenplatte 18 zur Bodenwandung des dosenförmigen Behälters 9, also jenem normal zur Einschraubachse verlaufenden Bauteilabschnitt, parallel angeordnet, um im Belastungsfalle einen stabilen Rückhalt gegenüber den im Normalwinkel dazu angreifenden Kräften zu bieten.

Auch in diesem Fall kann die Produktion des Fertigteils 1 ohne speziellem, bevorzugtem Befestigungsmittel 8 erfolgen und dieses erst im Werk oder erst an der Baustelle Vorort angebracht werden. Alternativ dazu kann jedoch das spezielle bevorzugte Befestigungsmittel 8 auch gleich bei der Produktion des Fertigteils 1 in das Betonelement 3 eingegossen werden oder in Schalungen jeder Art befestigt werden.

Im Falle des Ausführungsbeispiels wie in Fig.1-8 gezeigt, handelt es sich bei dem bevorzugten Befestigungsmittel 8 um einen Haken wie in der WO 01/28632 A1 offenbart, also um einen Personensicherungshaken S.A.L. FKS 1 TÜV /CE-0408 geprüft.

Dieser besteht aus einem Führungsteil 23, sowie einer beweglichen Schnalle 25, die im Ruhezustand in eine L-förmige Kerbe 26 des fixen Führungsteils 23 derart eingepasst ist, dass sie an einer Grundplatte, die im vorliegenden Fall beispielsweise der Boden des Behälters 9 sein kann, parallel anliegt (siehe Fig.8).

Über Schrauben 24 wird der fixe Führungsteil 23 an der Grundplatte (Boden des Behälters 9) und in weiterer Folge am Bauelement 3 befestigt, wobei sich die bewegliche Schnalle 25 zwischen Grundplatte und Führungsteil 23 befindet. Durch die Grundplatte ist gewährleistet, dass die bewegliche Schnalle 25 in ihrem Ruhezustand ungehindert parallel zur Grundplatte hin und her gleiten kann. Die bewegliche Schnalle 25 ist dabei in einer L-förmig gefrästen Kerbe 26 des Führungsteils in der Ruhestellung derart eingepasst, dass sie an der Grundplatte parallel anliegt.

Im Bedarfsfall wird die Schnalle 25 durch leichten seitlichen Druck in die tiefere Ausfräsung der Kerbe 26 befördert, fällt nach unten, dreht sich um 90° und ist sofort zur Aufnahme eines Teiles, zB. Karabiners, bereit. Die Schnalle 25 kann nach Gebrauch durch einfaches Drehen um 90° und Verschieben wieder in Ruhestellung zurück gebracht werden. Selbstverständlich kann auch ein eigenes Bauteil als Grundplatte verwendet werden, das dann am Boden des dosenförmigen Behälters 9 befestigt wird.

Beim Befestigungsmittel 8 kann es sich jedoch auch um einen Anker handeln, der vorzugsweise aus nichtrostendem Stahl oder Stahlguss besteht und eine den örtlichen Vorschriften entsprechende Dimensionierung erfährt (nicht dargestellt). Er ist als sogenannter Petzl Anker handelsüblich. Solche Anker werden auch von Bergsteigern als sogenannte Standhaken im Fels eingesetzt. Sie besitzen am Ende einen Ring, in welchen Lasten mittels Karabinerhaken befestigt werden können. Das andere Ende ist profiliert um eine ausreichende Zugfestigkeit im Falle des Vermörtelns oder Verklebens des Ankers mit dem Untergrund zu gewährleisten und das Verschrauben zu ermöglichen.

Im Falle des Ausführungsbeispiels wie in Fig.1-8 gezeigt, ist der dosenförmige Behälter 9 aus Metall gefertigt, ebenso wie die lastverteilende Gegenplatte 18 und der Steg 19.

Das erfindungsgemäß aus zwei baugleichen, tiefgezogenen Metallbauteilen gefertigte Fertigteil wird in einer strukturellen Darstellung in Fig. 4a-4c dargestellt, wobei eersichtlich ist, dass der Behälter 9, der Steg 19 und die Gegenplatte 18 durch das Einsetzen von Befestigungsschrauben 21 zu einem Bauteil verbunden sind und so den eigentlichen dosenförmigen Behälter 9 bilden. Die Ausnehmungen 20 des Steges 19 zur Erhöhung der Ausziehfestigkeit des Befestigungsmittels 8 aus dem Bauelement 3 können auch als Bohrungen ausgeführt sein.

Der dosenförmige Behälter 9 kann bei Bedarf durch Nagellaschen 22 ergänzt werden, um die Befestigung des Schalungsbauteils in Holzschalungen zu erleichtern.

Das spezielle, bevorzugte Befestigungsmittel 8 kann wahlweise mit Signalfarbe gestrichen oder fluoreszierend ausgeführt sein, um das Auffinden auch bei Sichtbehinderung wie beispielsweise starker Rauchentwicklung oder Dunkelheit zu erleichtern.

Unabhängig vom eingesetzten Befestigungsmittel ist der dosenförmige Behälter 9 mit einer Abdeckdose 14 verschlossen, die mit einer Grifföffnung 15 versehen ist. Die Grifföffnung 15 dient dazu, die Abdeckdose 14 ohne Werkzeug vom dosenförmigen Behälter 9 zu trennen und das Befestigungsmittel 8 freizulegen. Auch die Abdeckdose 14 kann mit Signalfarbe gestrichen oder fluoreszierend ausgeführt sein, um das Auffinden und Entfernen bei Sichtbehinderungen zu erleichtern. Die Abdeckdose kann mehr oder weniger weit in den Behälter 9 eingeschoben, verlängert oder verkürzt werden. Die Einschiebtiefe richtet sich nach der Dicke des Verputzes bzw. eventuell vorhandener Wärmedämmungen oder vorgehängter Fassaden, wodurch die Abdeckung mit der Außenfassade bündig erfolgt.

Die Oberfläche der Abdeckung 14 kann in Farbe und Material dem umgebenden Bauteil angeglichen werden, so dass eine architektonisch ansprechende Gestaltung unter Wahrung der Sicherheitsaspekte möglich ist.

Bestimmungsgemäß ist der Fertigteil 1 bestehend aus Bauelement 3, Behälter 9 und Befestigungsmittel 8 bzw. Gewindehülse 17 bzw. Gegenplatte 18 in das Mauerwerk 10 eingebunden und an seinen Außenflächen mit einem Außenputz 12 oder einer vorgehängten Fassade und einem Innenputz 13 versehen. Die Wand des dosenförmigen Behälters 9 schließt bündig mit dem Bauelement 3 ab. Durch die Anordnung des Befestigungsmittels 8, welches im Falle der bevorzugten Ausführungsform aus Fig.1-8 in den Behälter 9 hineingeklappt werden kann um diesen nicht zu überragen ist gewährleistet, dass es in umgeklappter Lage in der direkten Fassadenansicht oder der Außenflucht anderer Bauteile nicht sichtbar ist.

Die Verwendung der Befestigungsmittel 8 an Fensteröffnungen erfolgt typischerweise in der Form, dass in einem Notfall das Fenster 16 weit geöffnet wird, die wahlweise beschriftete Abdeckdose 14 mittels eines Handgriffs ohne Werkzeug entfernt wird und die entsprechende Rettungsvorrichtung am Befestigungsmittel 8 eingehängt wird. Der Fertigteil 1 kann je nach architektonischer Ausgestaltung von Fenstern und Fassadenmauerwerk im Inneren oder außerhalb des Raumes 2 liegen. Um Hilfeleistung von außen zu erleichtern, wird die Anordnung außerhalb der Fensterfläche der Vorzug gegeben.

## Patentansprüche

1. Fertigteil (1) für den Haus- oder Fahrzeugbau, insbesondere zur Verwendung als Teil einer Außenmauer bzw. Außenwand oder eines Fenstersturzes, umfassend ein Bauelement (3) mit einem eine Öffnung aufweisenden, dosenförmigen Behälter (9), der entlang eines Abschnittes (5) der Behälteraußenfläche untrennbar mit dem Bauelement (3) verbunden ist, wobei der durch die Behälterwand eingegrenzte Raum frei vom Material des Bauelements (3) ist und der eingegrenzte Raum über die Öffnung mit der Umgebung in Verbindung steht, wobei entweder das Fertigteil ein Befestigungsmittel aufweist, welches innerhalb des Behälters angeordnet ist und welches mit dem Bauelement verbunden ist und im Material des Bauelementes (3) eingebettet ist, oder das Fertigteil eine Gewindehülse aufweist, welche im Bauelement angeordnet ist und im Material des Bauelementes (3) eingebettet ist und welche das Einschrauben eines Befestigungsmittels (8) über den Innenraum des Behälters (9) ermöglicht und wobei das Fertigteil (1) eine sich im wesentlichen parallel zur Bodenwand des dosenförmigen Behälters (9) erstreckende, im Bauelement (3) verankerte Gegenplatte (18) aufweist, die über einen Steg (19) mit dem dosenförmigen Behälter verbunden ist und dieser gemeinsam mit dem Steg (19) und der Gegenplatte (18) aus zwei baugleichen Metallbauteilen gefertigt ist, die zu einem Bauteil verbunden sind.

2. Fertigteil (1) nach Anspruch 1, **dadurch gekennzeichnet, dass** sowohl die Behälterwand als auch das Bauelement (3) zumindest je eine Bohrung (6,7) aufweisen, die fluchtend miteinander ausgerichtet sind und die Gewindehülse (17) zum Anschrauben des Befestigungsmittels (8) in der Bohrung (6) des Bauelements (3) angeordnet ist oder wahlweise über die Bohrung (7) in der Behälterwand das Befestigungsmittel (8), vorzugsweise ein Anker in der Bohrung (6) des Bauelements (3) befestigt ist.

3. Fertigteil (1) nach Anspruch 1 und 2, **dadurch gekennzeichnet, dass** der dosenförmige Behälter (9) ein Metallteil ist.

4. Fertigteil (1) nach einem der Ansprüche 1 bis 3, **dadurch gekennzeichnet, dass** der Behälter (9) zur Gänze im Bauelement (3) aufgenommen ist und die die Öffnung des Behälters (9) umgebende Behälterwand bündig mit der Außenfläche des Bauelements (3) abschließt.

5. Fertigteil (1) nach einem der Ansprüche 1 bis 4, **dadurch gekennzeichnet, dass** der dosenförmige Behälter (9) mittels eines Deckels oder einer Abdeckdose (14) verschlossen ist.

6. Fertigteil (1) nach einem der Ansprüche 1 bis 5,
**dadurch gekennzeichnet, dass** das Befestigungsmittel (8) mit Signalfarbe gestrichen ist.

7. Fertigteil (1) nach einem der Ansprüche 1 bis 6, **dadurch gekennzeichnet, dass** das Bauelement (3) quaderförmig ausgebildet ist.

8. Fertigteil (1) nach einem der Ansprüche 1 bis 7, **dadurch gekennzeichnet, dass** das Bauelement (3) aus wannenförmig angeordneten Ziegelsturzsteinen (11) aufgebaut ist, die mit Beton ausgegossen sind und der dosenförmige Behälter (9) sowie das Befestigungsmittel (8) oder die Gewindehülse (17) in den Beton miteingegossen sind.

9. Fertigteil (1) nach Anspruch 8, **dadurch gekennzeichnet, dass** der Beton mit Stahlbewehrungen (4) versehen ist.

10. Fertigteil nach einem der Ansprüche 1 bis 9, **dadurch gekennzeichnet, dass** das Bauelement (3) ein Betonstein ist.

11. Fertigteil (1) nach einem der Ansprüche 1 bis 9, **dadurch gekennzeichnet, dass** das Bauelement (3) ein Stahlelement ist.

12. Fertigteil (1) nach einem der Ansprüche 1 bis 11, **dadurch gekennzeichnet, dass** der Steg (19) mit Ausnehmungen (20), vorzugsweise Öffnungen versehen ist, innerhalb welcher Stahlbewehrungen des Bauelements (3) angeordnet sind.

## Claims

1. A prefabricated part (1) for the construction of houses or vehicles, especially for use as a part of an outside or external wall or a window lintel, comprising a component (3) with a can-like container (9) which comprises an opening and which is inseparably joined with the component (3) along a section (5) of the outside surface of the container, with the space delimited by the container wall being free from the material of the component (3) and the delimited space is in connection with the ambient environment via the opening, with either the prefabricated part comprising a fastening means which is arranged within the container and which is joined with the component and is embedded in the material of the component (3), or the prefabricated part comprises a threaded sleeve which is arranged in the component and is embedded in the material of the component (3) and which allows screwing in a fastening means (8) by way of the interior space of the container (9) and with the prefabricated part (1) comprising a counter-plate (18) which extends substantially parallel to the floor wall of the can-like container (9) and is anchored in the component (3), which counter-plate is joined by way of a web (19) with the can-like container and the same is made jointly with the web (19) and the counter-plate (18) from two similar metal components which are joined into one component.

2. A prefabricated part (1) according to claim 1, **characterized in that** both the container wall as well as the component (3) each comprise at least one bore (6, 7) which are aligned flush with each other and the threaded sleeve (17) is arranged in the bore (6) of the component (3) for screwing in the fastening means (8) or optionally the fastening means (8), preferably an anchor, is fastened in the bore (6) of the component (4) via the bore (7) in the container wall.

3. A prefabricated part (1) according to claim 1 and 2, **characterized in that** the can-like container (9) is a metal part.

4. A prefabricated part (1) according to one of the claims 1 to 3, **characterized in that** the container (9) is received entirely in the component (3) and the container wall enclosing the opening of the container (9) is flush with the outside surface of the component (3).

5. A prefabricated part (1) according to one of the claims 1 to 4, **characterized in that** the can-like container (9) is sealed by means of a cover or a cover box (14).

6. A prefabricated part (1) according to one of the claims 1 to 5, **characterized in that** the fastening means (8) is painted with a signaling color.

7. A prefabricated part (1) according to one of the claims 1 to 6, **characterized in that** the component (3) is provided with a cuboid configuration.

8. A prefabricated part (1) according to one of the claims 1 to 7, **characterized in that** the component (3) is made of trough-like arranged brick lintels (11) which are cast out with concrete and the can-like container (9) and the fastening means (8) or the threaded sleeve (17) are also cast into the concrete.

9. A prefabricated part (1) according to claim 8, **characterized in that** the concrete is provided with steel reinforcements (4).

10. A prefabricated part according to one of the claims 1 to 9, **characterized in that** the component (3) is a concrete brick

11. A prefabricated part (1) according to one of the claims 1 to 9, **characterized in that** the component (3) is a steel element.

12. A prefabricated part (1) according to one of the claims 1 to 11, **characterized in that** the web (19) is provided with recesses (20), preferably openings, within which steel reinforcements of the component (3) are arranged.

## Revendications

1. Pièce préfabriquée (1) pour la construction de bâtiments ou de véhicules, en particulier pour servir de partie d'un mur extérieur ou d'une paroi extérieure ou d'un linteau, comprenant un élément de construction (3) avec un contenant (9) en forme de boîte présentant une ouverture, qui est relié de manière indissociable avec l'élément de construction (3) le long d'une partie (5) de la surface extérieure du contenant, l'espace délimité par les parois de la paroi du contenant ne contenant pas de matériau de l'élément de construction (3) et l'espace délimité communiquant avec l'environnement par l'ouverture, la pièce préfabriquée présentant un moyen de fixation disposé à l'intérieur du contenant et associé au élément de construction (3) et intégré dans le matériau de l'élément de construction (3) ou bien la pièce préfabriquée possédant une douille filetée qui est disposée dans l'élément de construction et intégrée dans le matériau de l'élément de construction (3) et qui permet de visser un moyen de fixation (8) en passant par l'espace intérieur du contenant (9), et la pièce préfabriquée (1) comprenant une contre-plaque (18) sensiblement parallèle à la paroi de fond du contenant (9) en forme de boîte et ancrée dans l'élément de construction (3), qui est reliée par une barrette (19) au contenant en forme de boîte et celui-ci est fabriqué en même temps que la barrette (19) et la contre-plaque (18) à partir de deux pièces de métal de construction identique qui sont assemblées pour donner un élément de construction.

2. Pièce préfabriquée (1) selon la revendication 1, **caractérisé en ce que** la paroi du contenant et l'élément de construction (3) possèdent chacun au moins un alésage (6, 7), lesquels alésages sont alignés l'un sur l'autre, et la douille filetée (17) pour le vissage du moyen de fixation (8) est disposée dans l'alésage (6) de l'élément de construction (3), ou bien le moyen de fixation (8), de préférence un tirant d'ancrage, est fixé par l'intermédiaire de l'alésage (7) dans la paroi de contenant dans l'alésage (6) de l'élément de construction (3).

3. Pièce préfabriquée (1) selon les revendications 1 et 2, **caractérisée en ce que** le contenant (9) en forme de boîte est une pièce métallique.

4. Pièce préfabriquée (1) selon l'une quelconque des revendications 1 à 3, **caractérisée en ce que** le contenant (9) est entièrement logé dans l'élément de construction (3) et la paroi de contenant entourant l'ouverture du contenant (9) finit de niveau avec la surface extérieure de l'élément de construction (3).

5. Pièce préfabriquée (1) selon l'une quelconque des revendications 1 à 4, **caractérisée en ce que** le contenant (9) en forme de boîte est fermé au moyen d'un couvercle ou d'un boîtier de fermeture (14).

6. Pièce préfabriquée (1) selon l'une quelconque des revendications 1 à 5, **caractérisée en ce que** le moyen de fixation (8) est peint avec une couleur de signalisation.

7. Pièce préfabriquée (1) selon l'une quelconque des revendications 1 à 6, **caractérisée en ce que** l'élément de construction (3) est construit de forme carrée.

8. Pièce préfabriquée (1) selon l'une quelconque des revendications 1 à 7, **caractérisée en ce que** l'élément de construction (3) est composé de briques de linteau (11) disposées en forme d'auge qui sont enrobées de béton, et le contenant (9) en forme de boîte ainsi que le moyen de fixation (8) ou la douille filetée (17) sont inclus dans le béton coulé.

9. Pièce préfabriquée (1) selon la revendication 8, **caractérisée en ce que** le béton est pourvu d'armatures en acier (4).

10. Pièce préfabriquée selon l'une quelconque des revendications 1 à 9, **caractérisée en ce que** l'élément de construction (3) est un bloc de construction en béton.

11. Pièce préfabriquée (1) selon l'une quelconque des revendications 1 à 9, **caractérisée en ce que** l'élément de construction (3) est un élément en acier.

12. Pièce préfabriquée (1) selon l'une quelconque des revendications 1 à 11, **caractérisée en ce que** la barrette (19) est dotée d'évidements (20), de préférence d'ouvertures, à l'intérieur desquels sont disposées des armatures en acier pour l'élément de construction (3).
